# EUROPÄISCHE PATENTSCHRIFT

(11) **EP 0 148 429 B1**
(45) Veröffentlichungstag und Bekanntmachung des Hinweises auf die Patenterteilung: **19.10.1988**
(21) Anmeldenummer: 84114989.1
(22) Anmeldetag: 08.12.1984
(51) Int. Cl.: E04D 13/03, E04D 13/14

(54) **Eindeckrahmen**
Cladding frame
Cadre de recouvrement

(30) Priorität: 24.12.1983 DE 8337220 U
(43) Veröffentlichungstag der Anmeldung: 17.07.1985
(73) Patentinhaber: Handel & Mack GmbH & Co. KG, D-7315 Weilheim/Teck-Hepsisau (DE)
(72) Erfinder: Handel, Manfred, D-7315 Weilheim/Teck (DE); Mack, Ernst, D-7315 Weilheim/Teck (DE)
(74) Vertreter: Patentanwälte Ruff, Beier, Schöndorf und Mütschele

(56) Entgegenhaltungen:
- DE-A- 1 509 119
- DE-A- 2 503 519
- FR-A- 2 461 789

## Beschreibung

Die Erfindung betrifft einen Eindeckrahmen nach dem Oberbegriff des Anspruches 1.

Ein Eindeckrahmen entsprechend dem Oberbegriff des Anspruches 1 ist aus der FR-A-2 46T789" bekannt geworden. Er ist aus zwei Teilen zusammengebaut, wobei der äußere Teil zwei senkrechte Falzstege aufweist, in die zur Veränderung der Gesamtbreite des Falzsteges wahlweise ein Stehblech am Rande des Inneren Eindeckrahmen-Teils eingreifen kann. Die dadurch entstehenden Wasserrinnen sind dadurch nicht von sich aus dicht und müssen mit einer Dichtschnur abgedichtet werden. Das Wasser kann in der näher zum Eindeckrahmen liegenden Haupt-Wasserrinne den Außenteil unterlaufen und ihn hochdrücken. Dies gilt auch für eine gleichschenklig dreieckige Ausführungsform, die dort gezeigt ist.

Die DE-A-1 509 119 zeigt eine ähnliche Ausführung, bei der der obere Querabschnitt des Eindeckrahmens zwei vorstehende Querrippen hat, von denen die eine ein aufgesetztes Dreiecksprofil ist. In dem in Dachneigung verlaufenden Abschnitt des Eindeckrahmens ist nur eine Wasserrinne vorgesehen.

Der Erfindung liegt die Aufgabe zugrunde, einen Eindeckrahmen zu schaffen, der bei problemloser Montage eine einwandfreie Wasserabführung mit erhöhter Durchlaufsicherheit gewährleistet.

Diese Aufgabe wird erfindungsgemäß durch die Merkmale des Anspruches 1 gelöst.

Die zum Stehblech hingeneigte Sägezahnform der Falzstege sorgt dafür, daß die innere Wasserrinne, die die Haupt-Wasserabführrinne ist, eine äußere, im wesentlichen senkrechte Begrenzung hat. Das infolge der Dachneigung mit großer Geschwindigkeit herabströmende Wasser wird also in der steilwandig begrenzten Rinne ideal . abgeführt und neigt nicht zum überlaufen des Falzsteges durch die Strömung beeinträchtigende Gegenstände beispielsweise abgesetzten Schmutz. Bei einer Verformung des Falzsteges wird dieser sich immer nach innen, das heißt in Richtung auf den Fensterrahmen zu, neigen und dabei nicht wesentlich flacher und in seinem Böschungswinkel noch steiler werden. Im Wasserüberlaufkanal, der sich außen an den Hauptwasserkanal anschließt, liegen die gleichen Verhältnisse vor, nur daß die innere Böschung flacher ist, so daß überlaufendes Wasser allenfalls in den Hauptwasserkanal zurückzuströmen geneigt ist. Da die Wasserabführkanäle oberhalb der Dachsparrenebene gebildet sind, ist die Montage problemlos und erfordert nicht die Verkürzung der Dachsparren in diesem Bereich. Auch sonst ist die Montage bequem, da beispielsweise eine Überlappung wegen der Sägezahnartigen Dreiecksform leicht vorzunehmen ist und zum gegenseitigen Verkrallen neigt.

Der dem Stehblech benachbarte Falzsteg kann höher, vorzugsweise um ca. 20 % höher ausgebildet sein, als der andere Falzsteg, mit dem Vorteil, daß eine sehr enge Eindeckung erfolgen kann, nämlich eine solche, bei der die abwärts gerichteten Innenkanten der Dachziegel so weit an den Fensterrahmen heranreichen, daß die Ziegelkante über dem Wasserabführkanal endet.

Vorzugsweise kann der Rand eine geringere Höhe haben als der dem Stehblech abgwandte Falzsteg. Dies erleichtert die Möglichkeit der Eindeckung mit flachen Ziegeln.

Die Höhe des dem Stehblech benachbarten Falzsteges kann vorzugsweise etwa der halben Breite des zwischen diesem Stehfalz und dem Stehblech vorgesehenen Wasserführungskanales entsprechen. Dies ergibt ein gutes Verhältnis zwischen Bauhöhe und Wasserkanalquerschnitt.

Bei einer bevorzugten Ausführungsform sind die von den Stehblechen abgewandten hochgebogenen Ränder der Anschlußflansche der Seitenteile mit Neigung zum Stehblech hin gebogen, wobei zwischen ihnen und dem ihnen benachbarten Falzsteg jeweils ein aus elastischem Material, vorzugsweise Schaumstoff bestehender, auf dem Anschlußflansch zu befestigender Dichtungssteg angeordnet ist. Dieser Dichtungssteg kann einen Querschnitt aufweisen, der dem eines rechtwinkligen Dreiecks entspricht, wobei die zum Stehblech hin weisende Dichtungsstegseite in einer zur Stehblechebene parallelen Ebene liegt und die Dichtungssteghöhe wenigstens der Innenhöhe eines Dachziegels entspricht, so daß sichergestellt ist, daß der Dichtungssteg dicht an der Unterseite des Dachziegels anliegt.

Weitere Einzelheiten, Merkmale und Vorteile der Erfindung ergeben sich aus den Ansprüchen und der nachfolgenden Beschreibung einer bevorzugten Ausführungsform im Zusammenhang mit der Zeichnung.

In der Zeichnung zeigen jeweils schematisch
Fig. 1 eine zur Montage eines erfindungsgemäßen Eindeckrahmens vorbereitete Dachaussparung und
Fig. 2 eine Teilansicht der in Fig. 1 dargestellten Dachaussparung und eines montierten Eindeckrahmens gemäß Erfindung sowie (gestrichelt dargestellt) einen Dachziegel und einen Teil eines Fensterrahmens.

Die in Fig. 1 dargestellte Dachaussparung 1 ist seitlich von zwei parallel zueinander verlaufenden Dachsparren 2, 3 und oben und unten von zwei parallel zueinander verlaufenden Dachlatten 4, 5 begrenzt. Zwischen den beiden Dachlatten 4, 5 verlaufen parallel zu diesen links und rechts jeweils zwei Dachlatten 6, 7 bzw. 6'. 7', die jeweils bis zum Rand der Aussparung 1, d. h. bis zur aussaprungsseitigen Seite der Dachsparren 2, 3 reichen.

Fig. 2 zeigt jeweils in perspektivischer und vergrößerter Darstellung den in Fig. 1 links dargestellten Dachsparren 2 und die in Fig. 1 links unten über der Dachlatte 5 dargestellte Dachlatte 7. Auf der Dachlatte 7 ist mit seinem Anschlußflansch 8 ein winkelförmiger Eindeckrahmen gemäß Erfindung befestigt, dessen senkrecht zum Anschlußflansch 8 verlaufendes Stehblech 9 außen an einem Fensterrahmen 10 anliegt.

Der Anschlußflansch 8 weist in der dargestellten Ausführungsform zwei mit Abstand parallel zueinander verlaufende Falzstege 11, 12 auf, die zum Stehblech 9 hin sägezahnartig ausgebildet sind, d. h. die stehblechseitigen Wandungen der beiden Falzstege 11, 12 liegen in parallel zur Stehblechebene verlaufenden Ebenen, während die zum Stehblech 9 abgewandten Wandungen der beiden Falzstege 11, 12 in Ebenen liegen, die mit der Stehblechebene einen spitzen Winkel von ca. 30° einschließen. Der dem Stehblech 9 benachbarte Falzsteg 11 ist ca. 20 % höher ausgebildet, als der andere Falzsteg 12. Die Höhe des dem Stehblach 9 benachbarten Falzsteges 11 entspricht etwa der halben Breite des zwischen ihm und dem Stehblech 9 vorgesehenen Wasserführungskanales 13. Zwischen den beiden Falzstegen 11, 12 ist ein Wasserüberlaufkanal 14 vorgesehen, dessen Boden ebenso wie der des Wasserabführungskanales 13 auf der Dachlatte 7 aufliegt.

Der vom Stehblech 9 abgewandte Rand 15 des Anschlußflansches 8 ist nach oben, zum Stehblech 9 hin umgebogen. Zwischen ihm und dem ihm benachbarten Falzsteg 12 ist ein elastischem Material, vorzugsweise Schaumstoff bestehender Dichtsteg 16 angeordnet, der auf dem Anschlußflansch 8, d. h. auf dem Boden der zwischen dem umgebogenen Rand 15 und dem Falzsteg 12 gebildeten Rille beispielsweise durch Verklebung" befestigt ist. Durch die Abdeckung mit einem Dachziegel 17 erfährt dieser Dichtungssteg 16 eine Deformierung, die in Fig. 2 gestrichelt dargestellt ist.

Der erfindungsgemäße Eindeckrahmen kann neben zwei jeweils winkelförmig ausgebildeten Seitenteilen, von denen in Fig. 2 nur eines ausschnittsweise dargestellt ist, zwei entsprechend oder ähnlich profilierte Querteile aufweisen, die an ihren Enden mit den beiden Seitenteilen verfalzt sein können, so daß der Eindeckrahmen eine stabile Einbaueinheit darstellt, die als solche in eine hierzu vorbereitete Dachaussparung 1 eingesetzt werden kann. Für die nachträgliche Montage ist hierzu zunächst eine solche Dacheinsparung zu schaffen, was problemlos durch Absägen der zwischen zwei Dachsparren verlaufenden Dachlattenbereiche möglich ist, wobei dann, wenn der Abstand zwischen zwei Dachsparren größer sein sollte, als die Breite des zu montierenden Eindeckrahmens, zunächst von unten an die Dachlatten im entsprechenden Abstand zu einem der Dachsparren ein Hilfssparren zu befestigen wäre.

## Patentansprüche

1. Eindeckrahmen aus Blech, insbesondere aus Aluminiumblech für ein Dachfenster o. dgl., das in einer mit einer Eindeckung mit Dachziegeln (17) versehenen Dachfläche liegt, mit zwei im Querschnitt winkelförmig ausgebildeten Seitenteilen, die im eingebauten Zustand des Eindeckrahmens mit der Dacheindeckung zusammenwirkende Anschlußflansche (8) aufweisen, während ihre senkrecht dazu gerichteten Stehbleche (9) an dem Dachfensterrahmen (10) o. dgl. anliegen, wobei im Bereich der Anschlußflansche (8) der Seitenteile jeweils zwei Wasserabführkanäle (13, 14) vorgesehen sind, die durch wenigstens zwei zwischen dem Stehblech (9) und einem hochgebogenen Rand (15) mit Abstand parallel zueinander verlaufende im Querschnitt dreieckige Falzstege (11, 12) begrenzt sind, wobei die innerhalb und außerhalb der Falzstege (11, 12) gebildeten Abschnitte der Anschlußflansche (8) im wesentlichen in einer Ebene liegen, zwischen dem inneren Falzsteg (11) und dem Stehblech (9) der Wasserabführkanal (13) gebildet ist, dessen Boden zur Auflage auf den Dachlatten (6, 7) der Dachfläche ausgebildet ist und zwischen den Falzstegen (11, 12) ein Wasserüberlaufkanal (14) ausgebildet ist, dadurch gekennzeichnet, daß die Falzstege (11, 12) im Querschnitt sägezahnartig mit zum Stehblech (9) weisender, im wesentlichen senkrechter Wandung ausgebildet und aus dem Material des mit dem Stehblech einstückigen Anschlußflansches (8) geformt sind.

2. Eindeckrahmen nach Anspruch 1, dadurch gekennzeichnet, daß der dem Stehblech (9) benachbarte Falzsteg (11) höher, vorzugsweise um ca. 20 % höher ausgebildet ist, als der andere Falzsteg (12).

3. Eindeckrahmen nach Anspruch 1 oder 2, dadurch gekennzeichnet, daß der Rand (15) eine geringere Höhe hat als der dem Stehblech abgewandte Falzsteg (12).

4. Eindeckrahmen nach einem der vorhergehenden Ansprüche, dadurch gekennzeichnet, daß die Höhe des dem Stehblech (9) benachbarten Falzsteges (11) etwa der halben Breite des zwischen diesem Falzsteg (11) und dem Stehblech (9) vorgesehenen Wasserführungskanales (13) entspricht.

5. Eindeckrahmen nach einem der vorhergehenden Ansprüche, dadurch gekennzeichnet, daß die vom Stehblech (9) abgewandten hochgebogenen Ränder (15) der Anschlußflansche (8) der Seitenteile mit Neigung zum Stehbiech (9) hin gebogen sind und zwischen ihnen und dem ihnen benachbarten Falzstegen (12) jeweils ein aus elastischem Material, vorzugsweise Schaumstoff, bestehender, auf dem Anschlußflansch (8) zu befestigender Dichtungssteg (16) angeordnet ist.

6. Eindeckrahmen nach Anspruch 5, dadurch gekennzeichnet, daß der Dichtungssteg (16) einen Querschnitt aufweist, der dem eines rechtwinkligen Dreiecks entspricht, wobei die zum Stehblech (9) weisende Dichtstegseite in einer zur Stehblechebene parallelen Ebene liegt und der Dichtsteg (16) eine Höhe aufweist, die wenigstens der Ihnenhöhe eines Dachziegels (17) entspricht.

## Claims

1. Cladding frame made from sheet metal, particularly aluminium sheets for a dormer window or the like, which is located in a roof surface provided with cladding with roofing tiles (17), with two cross-sectionally angularly constructed side parts, which in the installed state of the cladding frame have coupling flanges (8) cooperating with the roof cladding, whilst their vertical plates (9) directed at right angles thereto engage on the dormer window frame (10) or the like and in the vicinity of the coupling flanges (8) of the side parts are in each case provided two water removal channels (13,14), which are bounded by at least two spaced parallel, cross-sectionally triangular beads (11, 12) located between the vertical plate (9) and a bent up edge (15), the portions of the coupling flanges (8) formed inside and outside the beads (11, 12) being essentially located in one plane, between the inner bead (11) and the vertical plate (9) of the water removal channel (13), whose bottom is constructed for resting on the roof battens (6, 7) of the roof surface and between the beads (1-1, 12) is formed a water overflow channel (14), characterized in that the beads (11, 12) are cross-sectionally sawtooth-shaped with a substantially vertical wall directed towards the upright plate (9) and made from the material of the coupling flange (8) in one piece with the upright plate.

2. Cladding frame according to claim 1, characterized in that the bead (11) adjacent to the upright plate (9) is higher and preferably approximately 20° higher than the other bead (12).

3. Cladding frame according to claims 1 or 2, characterized in that the edge (15) has a lower height than the bead (12) remote from the upright plate.

4. Cladding frame according to one of the preceeding claims, characterized in that the height of the bead (11) adjacent to the upright plate (9) corresponds to approximately half the width of the water removal channel (13) provided between said beads (11) and the upright plate (9).

5. Cladding frame according to one of the preceeding claims, characterized in that the bent up edges (15) of the coupling flanges (8) of the side parts remote from the upright plate (9) are bent in sloping manner towards the latter and between them and the beads (12) adjacent thereto is provided an elastic material and preferably foam sealing web (16) to be fixed to the coupling flange (8).

6. Cladding frame according to claim 5, characterized in that the sealing web (16) has a cross- section corresponding to that of a right-angled triangle, the sealing web side directed towards the upright plate (9) being in a plane parallel to the upright plate plane and the sealing web (16) has a height at least corresponding to the internal height of a roofing tile (17).

## Revendications

1. Cadre de couverture en tôle, plus particulièrement en tôle d'aluminium, pour une lucarne ou similaire posée dans le plan d'un toit couvert de tuiles (17), comportant deux éléments latéraux à section angulaire qui, à l'état encastré du cadre, présentent chacun un profilé de raccordement (8) qui participe à la couverture du toit, tandis que sa tôle verticale (9) perpendiculaire à ce profilé, est accolée au châssis de la lucarne (10) ou similaire. deux goulottes d'écoulement (13, 14) étant prévues au niveau du profilé de raccordement (8) de chacun des éléments latéraux, goulottes délimitées par au moins deux nervures de pliage (11, 12) à section triangulaire et parallèles situées entre la tôle verticale (9) et un bord replié vers le haut (15), les parties du profilé de raccordement (8) situées à l'intérieur et à l'extérieur des nervures de pliage (11, 12) se situant en substance dans un même plan, une goulotte d'écoulement étant formée entre la nervure de pliage intérieure (11) et la tôle verticale, dont le fond est prévu pour la pose sur les voliges (6, 7) du plan du toit et une goulotte (14) de débordement étant constituée entre les nervures de pliage (11, 12), le cadre étant caractérisé par le fait que les nervures de pliage (11, 12) ont une section en dent de scie à paroi en substance verticale dirigée vers la tôle verticale (9), et qu'elles sont formées dans la matière du profilé de raccordement (8) qui forme une seule pièce avec la tôle verticale (9).

2. Cadre de couverture selon la revendication 1, caractérisé par le fait que la nervure de pliage (11) proche de la tôle verticale (9) est plus haute, d'environ 20 % de préférence, que l'autre nervure de pliage (12).

3. Cadre de couverture selon la revendication 1 ou 2, caractérisé par le fait que le rebord (15) a une hauteur inférieure à celle de la nervure de pliage (12) la plus éloignée de la tôle verticale.

4. Cadre de couverture selon l'une des revendications précédentes, caractérisé par le fait que la hauteur de la nervure de pliage (11) proche de la tôle verticale (9) correspond environ à la moitié de la largeur de la goulotte d'écoulement (13) se trouvant entre cette nervure de pliage (11) et la tôle verticale (9).

5. Cadre de couverture selon l'une des revendications précédentes, caractérisé par le fait que le bord replié vers le haut (15) du profilé de raccordement (8) de chaque élément latéral du côté opposé à la tôle verticale (9) est incliné en direction de la tôle verticale (9) et qu'entre ce bord et la nervure de pliage voisine (12) est disposé un joint d'étanchéité (16) en matière élastique, de préférence en mousse, à fixer sur le profilé de raccordement (8).

6. Cadre de couverture selon la revendication 5, caractérisé par le fait que le joint d'étanchéité (16) a une section en forme de triangle rectangle, la face en regard de la tôle verticale (9) se situant dans un plan parallèle à celui de la tôle verticale (9) et le joint (16) ayant une hauteur au moins égale à la hauteur intérieure d'une tuile (17).
